# EUROPÄISCHE PATENTSCHRIFT

(11) **EP 0 085 730 B1**
(45) Veröffentlichungstag und Bekanntmachung des Hinweises auf die Patenterteilung: **04.06.1986**
(21) Anmeldenummer: 82100946.1
(22) Anmeldetag: 10.02.1982
(51) Int. Cl.: H01H 9/06

(54) **Zweipoliger Druckschalter mit elektronischer Steuer- und Regeleinrichtung zum Einbau in von Hand benutzte Elektrogeräte**
Double-pole push switch with electronic control and regulating device for use in hand-held electric appliances
Commutateur à pression bipolaire avec dispositif électronique de commande et de réglage destiné à étre monté dans un appareil électrique actionné à la main

(43) Veröffentlichungstag der Anmeldung: 17.08.1983
(73) Patentinhaber: Heinrich Kopp GmbH & Co. KG, D-63793 Kahl (DE)
(72) Erfinder: Franz, Herbert, D-5581 Raversbeuren (DE); Flohr, Peter, D-8755 Wasserlos (DE); Arnhold, Hans, D-8752 Kälberau (DE)
(74) Vertreter: Beckmann, Gerhard

## Beschreibung

Die Erfindung bezieht sich auf einen zweipoligen Druckschalter mit elektronischer Steuer- und Regeleinrichtung zum Einbau in von Hand benutzte EI_{"}ktrogeräte für Haushalt, Gewerbe und Industrie gemäss dem ersten Teil des Anspruches 1.

Derartige Geräte, von denen beispielsweise als Elektrowerkzeug die elektrische Handbohrmaschine eine typische Ausführungsform darstellt, verfügen zu ihrem Ein- und Ausschalten über einen im Griffstück angeordneten Druckschalter, der jeweils durch Fingerdruck gegen eine Rückstellkraft zu betätigen ist. Hierbei ist bereits vorgesehen worden, den Schaltschieber dieses Druckschalters mit einer elektronischen Vorrichtung zu koppeln, um über eine entsprechende Druckveränderung am Schalter eine stufenlose Steuerung der Drehzahl des elektrischen Antriebsmotors zu bewirken (DE-A 1 909 555). Diese Vorkehrung erweist sich als nützlich, um die Drehzahl des Geräts jeweils den verwendeten (Bohr-)Werkzeugen und den zu bearbeitenden Werkstoffen sachgemäss anpassen zu können.

Zu dem gleichen Zweck ist ausserdem vorgeschlagen worden, die elektronische Leistungssteuerung von der Betätigung des Druckschalters zu trennen und mit der an diesem vorhandenen Feststellvorrichtung für den federbelasteten Schaltschieber zu koppeln. Hierzu ist deren Betätigungsknopf gleichzeitig als Drehachse des Stellpotentiometers der Steuerungselektronik ausgebildet, wogegen dessen Druckbetätigung nach wie vor ein Feststellen des Schaltschiebers in seiner Endstellung bewirkt, was sich durch nochmaliges Betätigen des Druckschalters wieder aufheben lässt (DE-A 2 012 748).

Während bei der erstgenannten Ausführung mit dem über die Schaltbetätigung hinaus verbleibenden Hub des Druckschalters der gesamte Steuerbereich erfasst wird und somit die exakte Einstellung einer bestimmten Drehzahl auf Schwierigkeiten stösst, erschwert die zweite Ausführung aufgrund der anordnungsgemässen Trennung beider Handhaben die erwünschte Bedienungsmöglichkeit mittels derselben Hand.

Um in dieser Beziehung Abhilfe zu schaffen, ist man bereits dazu übergegangen, die Schalt- und Steuerfunktion - wie bei der eingangs genannten Ausführung - der gleichen Bedienungshandhabe zuzuordnen, jedoch die jeweils verlangte Enddrehzahl im voraus vermittels einer mechanischen Hubbegrenzung für den Druckschalter festzulegen. Hierzu verfügt derselbe über ein griffseitig oben in seine Betätigungshandhabe eingelassenes Stellrad, durch welches sich ein in ihr geführter Anschlagschieber im Zusammenwirken mit der bereits erwähnten Feststellvorrichtung linear verstellen lässt, um so den Hub bzw. die Eindrücktiefe der Bedienungshandhabe in der Auswirkung auf den jeweils verbleibenden Teilbereich der gesamten Widerstandsbahn eines Schleifpotentiometers der elektronischen Schaltungsanordnung nach Bedarf zu verringern (EP-A1 0011440). Demgemäss ist auch diese Ausführung mit dem Nachteil behaftet, dass in Abhängigkeit der vorgewählten Enddrehzahl nur ein entsprechend reduzierter Abgreifbereich des Potentiometer-Gesamtwiderstandes für den Zweck der Aussteuerung zur Verfügung steht, so dass bei kleineren Enddrehzahlen und entsprechend minimalem Hub von einer exakten Steuerung kaum noch die Rede sein kann. Ausserdem liesse sich hierbei die Festeinstellung der jeweiligen Enddrehzahl während des Betriebes quasi nur «mittels der anderen Hand» und gegen die vorhandene Rückstellkraft des Druckschalters verändern, was eine sachgerechte Handhabung ausserordentlich erschweren würde.

Des weiteren tritt bei den Ausführungen mit blosser Schalt-Steuerung des Antriebsmotors die Notwendigkeit auf, dessen Drehzahl unabhängig von der betriebsverursachten Belastung möglichst konstant zu halten. Da nämlich bei den meisten Kleinmotoren die Drehzahl im Belastungsfall bis auf 60% des Leerlaufwertes zurückgeht, die Drehzahl aber von Drehmoment und Ankerstrom beeinflusst wird, ergibt sich die Möglichkeit, die eingeprägte Spannung zu variieren und damit die Motorcharakteristik zu verändern. Insofern bewirkt bei zunehmender mechanischer Belastung eine Vergrösserung der eingeprägten Spannung einen grösseren Ankerstrom, wodurch sich das Drehmoment vergrössert und demgemäss eine Drehzahlstabilisierung erreicht wird.

Nach dieser Methode funktioniert beispielsweise eine andere bekannte Ausführung, bei welcher der jeweiligen Aussteuerung innerhalb eines voreingestellten Drehzahlbereichs eine stetige Regeleinrichtung zugeordnet ist. In dieser formt ein mit dem Antriebsmotor gekoppelter Drehzahlfühler (Tachogenerator) die jeweilige Drehzahl als Regelgrösse in eine proportionale Spannung um, die der elektronischen Regeleinrichtung zugeführt wird. Dabei ist die Regeleinrichtung unter Zuhilfenahme bekannter Bauelemente dahingehend ausgelegt, dass ihr Ausgangsstrom sich vergrössert, wenn die Drehzahl des Antriebsmotors infolge höherer Belastung zurückgeht, und demzufolge die Drehzahl wieder ansteigt. Entsprechend ist das Verhalten bei einer Entlastung der Regelstrecke.

Darüber hinaus verfügt aber auch die zuletzt genannte Ausführung über zwei gesonderte und räumlich voneinander getrennt angeordnete Stellorgane für die Elektronik. Von diesen ermöglicht das eine als von aussen verstellbares Drehpotentiometer die Auswahl des in Frage kommenden Drehzahlbereichs, während das andere zur Aussteuerung dieses Bereichs in mechanischer Verkopplung mit dem Druckschalter als Schiebewiderstand ausgebildet ist. Eine solche Ausführung erlaubt zwar im Vergleich zu anderen die volle Aussteuerung und Regelung des jeweils eingestellten Drehzahlbereichs und nicht nur infolge Hubbeschneidung die eines in praxi unzulänglichen Teilbereichs vom Gesamtwiderstand. - Auf der anderen Seite erschwert jedoch gerade die räumliche Trennung der beiden Stellorgane die Einordnung und Unterbringung dieser Ausführung innerhalb des damit auszurüstenden Elektrogerätes sowie dessen handgerechte Bedienungsmöglichkeit.

Hinzu tritt bei allen vorgenannten wie darüber hinaus bekannten Ausführungen als wesentliches Kriterium für die Brauchbarkeit der Umstand, dass die mit den betreffenden Anordnungen ausgerüsteten Elektrogeräte in der Praxis meist rauhen Betriebsbedingungen ausgesetzt sind. Insofern besteht die Gefahr, dass gerade über den beweglichen Druckschalter und andere unvermeidbare Gehäuseritzen von aussen her irgendwelche Schwebstoffe und andere Schmutzpartikel, insbesondere Staub und Feuchtigkeit, in das Gehäuse des Geräts und das der elektronischen Einrichtung gelangen und hier die besonders empfindlichen Stellorgane funktionswidrig verunreinigen oder gar zerstören.

Der Erfindung liegt daher die Aufgabe zugrunde, die betreffenden Stellorgane einer solchen Einrichtung für elektromotorisch betriebene Geräte funktions- und bedienungsgerecht zu kombinieren und zudem derart auszubilden bzw. unterzubringen, dass eine Beeinträchtigung ihrer betrieblichen Funktion durch äussere Einwirkungen ausgeschlossen ist.

Diese Aufgabe wird durch die im kennzeichnenden Teil des Anspruches 1 angegebenen Merkmale gelöst.

Auf diese Weise befinden sich einerseits die empfindlichen Stellorgane der verwendeten Elektronik im Unterschied zu den bekannten Ausführungen dieser Art hier an einer Stelle, an der sie unbedingt sicher vor dem Zutritt sogar feinster Staub- und Dampfpartikel dastehen, die sonst gerade mittels der beweglichen Bedienungshandhabe leicht in das Gehäuse gelangen können und die dort placierten Stellorgane zu verunreinigen und zu beschädigen vermögen. Darüber hinaus ermöglicht die erfindungsgemässe Trennung der Stellorgane vom Aufbau der dazugehörigen Elektronik eine in ihrer Ausbildung einfachere und somit weniger störungsanfällige Betätigungsmechanik, so dass letzten Endes nur noch die relativ robuste Schaltkontaktanordnung für den Motorstromkreis im bezeichneterweise ungeschützten Gehäusebereich verbleibt.

Andererseits erfolgt bei der erfindungsgemässen Einrichtung die Durchführung sämtlicher Schalt- und Steuervorgänge in Verbindung mit einer selbsttätigen Regelung vermittels ein und derselben Bedienungshandhabe, wobei sich die Einstellung des geforderten Drehzahlbereichs an der druckbetätigten Schalt- und Steuerhandhabe, noch dazu aufgrund der hierzu in Querrichtung zu tätigenden Verstellung, während des Betriebs einfach mit dem Zeigefinger der gleichen Hand vornehmen lässt.

Die zweckmässige Ausführung sowie vorteilhafte Ausgestaltungen und Weiterbildungen dieses Grundgedankens der Erfindung ergeben sich, für den Fachmann klar ersichtlich, aus den Merkmalen der abhängigen Patentansprüche 2 bis 15 und der nachstehenden Beschreibung eines typisehen Ausführungsbeispiels anhand der beiliegenden Zeichnung.

In der anliegenden Zeichnung ist ein Druckschalter mit elektronischer Steuer- und Regeleinrichtung gemäss der Erfindung zum Einbau in das Griffstück elektromotorisch betriebener Handbohrmaschinen oder dgl. dargestellt. Hierbei beschränkt sich der Übersichtlichkeit wegen die Bezifferung der konstruktiven Details des im Massstab 2 : 1 vergrössert dargestellten Gegenstandes auf die zum Verständnis der Erfindung ausreichenden Merkmale. Somit zeigt:
Fig. 1 den in die offene Hohlschale des Gehäuses eingesetzten Druckschalter mit seiner Schaltkontaktanordnung und den beiden in die Betätigungshandhabe eingebauten Stellpotentiometern und
Fig. 2 die in die Deckelschale eingegossene Steuer- und Regelelektronik mit Fest- und Steckanschlusskontakten sowie die damit verdrahtete Betätigungshandhabe von der Kontakt(unter)seite her.
Fig. 3 zeigt das zusammengesetzte Gehäuse von der Netzanschlussseite her, mit einem Teilschnitt durch die Feststellvorrichtung und durch einen der Steckanschlusskontakte auf seiten der Elektronik.
Fig. 4 zeigt eine Seitenansicht des kompletten Druckschalters mit seiner Steuer- und Regeleinrichtung, mit der Betätigungshandhabe und deren seitlicher Feststellvorrichtung.
Fig. 5 zeigt den detaillierten Stromlaufplan der elektronischen Einrichtung mit einer entsprechenden Bezifferung der erfindungsgemäss in Betracht kommenden Bauelemente.

Gemäss der Darstellung in den Figuren 1 und 2 der Zeichnung ist die erfindungsgemässe Einrichtung in einem Kunststoffgehäuse untergebracht, welches sich in Längsteilung aus einer tieferen Hohlschale 1 und einer hiermit lösbar verrastenden Deckelschale 2 zusammensetzt. Für die von Hand erfolgende Schaltung und Drehzahlsteuerung des Elektromotors 3 der Bohrmaschine ist eine von aussen gegen Federkraft in das Gehäuse 1, 2 eindrückbare Betätigungshandhabe 4 vorgesehen, die sich in ihrer Endstellung ebenfalls von aussen her mittels einer Feststellvorrichtung 5 mechanisch verriegeln und durch nochmalige Druckbetätigung der Betätigungshandhabe 4wieder entriegeln lässt.

Den 2poligen Ein- und Ausschaltvorgang bewirken - dem Steuervorgang bedienungsmässig jeweils vor- bzw. nachgeordnet - die dem Griffstück der Betätigungshandhabe 4 angeformten und zwischen Ansatzstegen innerhalb der Hohlschale 1 geführten beiden Schaltschieber 6. An deren Enden befindet sich jeweils ein Überbrükkungskontaktstück 7, welches sich - mittig in einem vertikalen Gleitschlitz des Schaltschiebers 6 gelagert - mit seinem einen Arm gegen die Kraft einer Rückstellfeder ständig auf dem in einer taschenartigen Ausnehmung der Hohlschale 1 gehalterten Anschlusskontaktstück 8 abstützt. Demgegenüber ist der andere Arm des Überbrückungskontaktstücks 7 mit einem Kontaktniet versehen und vollzieht im Verlauf einer Druckbetätigung oder Entlastung der Betätigungshandhabe 4 die Stromzufuhr zu dem Festkontaktstück 9 an der elektronischen Steuer- und Regelanordnung 10, 18 oder die Unte:')rechung derselben. Bei diesem Vorgang bewirkt der schräg zur Betätigungsrichtung verlaufende Gleitschlitz innerhalb des Schaltschiebers 6 beim Schliessen wie beim Öffnen der Kontaktstrecke eine gleitende Kontaktbewegung und damit vorteilhafterweise eine gewisse Selbstreinigung.

Die in Kombination mit diesen Schaltvorgängen vorgesehene Drehzahlsteuerung des Elektromotors 3 betreffend, verfügt die nach dem Phasenanschnittverfahren fungierende und als solche mit Rücksicht auf mechanische Belastung, z.B. bei Schlagbohrvorgängen, fest mittels ihrer gedruckten Leiterplatte in die Deckelschale 2 des Gehäuses eingegossene elektronische Schaltungsanordnung 10 an Stellorganen über ein besonderes Vorwahl-Potentiometer 11, mit dem sich, entsprechend der Werkzeugfunktion und Materialbeschaffenheit, nacheinander verschiedene Drehzahlbereiche mit zu- bzw. abnehmender Enddrehzahl rastbar einstellen lassen. Innerhalb dieser Bereiche ermöglicht sodann ein weiteres Steuer-Potentiometer 12, die Drehzahl stufenlos zu variieren bzw. die jeweils angemessene Drehzahl genau zu fixieren.

Gemäss dem tragenden Erfindungsgedanken sind diese beiden Potentiometer 11, 12 als Miniatur-Schichtpotentiometer zweckmässig abgedichtet innerhalb des in sich hohlen Griffstücks der Betätigungshandhabe 4 angeordnet, womit in vorteilhafter Weise erreicht wird, dass diese sehr empfindlichen und zudem im Niederspannungsbereich arbeitenden Stellorgane nicht mehr durch Staub, bei der Bearbeitung abfallende Fremdpartikel oder Feuchtigkeit in Mitleidenschaft gezogen, beschädigt oder gar zerstört werden können.

Hierzu sind die beiden Potentiometer 11, 12 gleichachsig hintereinander und jeweils mit Hilfe ihrer drei Anschlussfahnen auf einer gedruckten Leiterplatte 13 montiert, die an beiden Seiten in Führungsnuten der Innenwandung eingeschoben ist, so dass die Potentiometer 11, 12 nebeneinander und quer zur Betätigungsrichtung den innerhalb des Griffstücks der Betätigungshandhabe 4 zur Verfügung stehenden Raum einnehmen.

Dabei durchgreift die Stellachse des Vorwahl-Potentiometers 11 mittels einer labyrinthartigen Lagervorkehrung die eine Querseite des Griffstücks und trägt davor ein in dessen äussere Kontur einbezogenes Stellrad 14. Dieses Vorwahl-Stellrad 14 ist zudem im verdeckten Bereich seiner Randung mit einer Mehrzahl von Einkerbungen versehen, in die von seiten des Griffstücks eine abgefederte Rastvorkehrung eingreift, und trägt an seiner freiliegenden Aussenrandung geeignete Einstellmarkierungen für die betreffenden Drehzahlbereiche. Des weiteren verfügt die Stellachse des Potentiometers 11 an ihrer Stirnseite über einen Querschlitz für das Ansetzen eines Schraubenziehers, um sich zu Justierzwekken (Toleranzausgleich) in Relation zu dem mit Schiebesitz auf die Achse aufgesteckten Stellrad 14 verdrehen zu lassen. - Falls erwünscht und aufwandmässig vertretbar, kann an die Stelle der Markierung des jeweils eingeste!'ten Drehzahlbereichs auf der Stirnrandung des Stellrades 14, z.B. mittels (farbiger) Ziffern oder Buchstaben, auch eine elektronisch gesteuerte Anordnung geläufiger Art zur Digitalanzeige des betreffenden Drehzahlbereichs bzw. der effektiven Drehzahl des Elektromotors 3 am Gehäuse der Einrichtung vorgesehen werden, wozu sich eine derartige Anordnung in dem noch zur Verfügung stehenden Leerraum des Gehäuses 1, 2 bzw. durch eine tragbare Vergrösserung desselben darin unterbringen lässt.

Demgegenüber ist die Stellachse des Steuer-Potentiometers 12 aus Stabilitätsgründen zusätzlich in der Ausnehmung einer Trennwandung innerhalb des Griffstücks abgestützt gelagert. Diese Stellachse trägt einen radial ausladenden Nokkenansatz, der mit seinem Querstift nach Art eines Zahnstangengetriebes in den Kopplungsschlitz eines Stellschiebers 15 eingreift. Der Stellschieber 15 selbst ist innerhalb des Griffstücks gegen die Kraft einer Druckfeder verschiebbar gelagert und reicht, ebenfalls gegen Staubzutritt gesichert, mit seinem freien Betätigungsende zwischen den beiden Schaltschiebern 6 in die Hohlschale 1 des Gehäuses hinein, um hier bei der Weiterbetätigung der Betätigungshandhabe 4 nach vollzogener Schaltbewegung einen Gehäuseanschlag 16 vorzufinden und sich an diesem für den anschliessenden Steuerungsvorgang mechanisch abzustützen. Auf diese Weise erreicht man, dass die in sich geradlinige Bewegung zufolge der Druckbetätigung des Griffstücks über den vorhandenen Steuerhub hinweg in eine Radialbewegung zur Potentiometerverstellung (von mehr als 90°) umgewandelt wird. Dementsprechend ermöglicht sich innerhalb des mit dem Vorwahl-Potentiometer 11 eingestellten Drehzahlbereichs durch die druckabhängige Verstellung des Steuer-Potentiometers 12 und in Verbindung mit der nach dem Phasenanschnittverfahren fungierenden elektronischen Schaltungsanordnung 10 jeweils eine stufenlose Steuerung des Elektromotors 3 der Bohrmaschine, wie in schaltungstechnischer Beziehung für den Fachmann aus dem Stromlaufplan nach Fig. 5 der Zeichnung ohne besondere Erläuterungen ersichtlich ist.

Die elektrische Verbindung dieser beiden Potentiometer 11, 12 innerhalb der beweglichen Betätigungshandhabe 4 mit ihrer stationär im Gehäuse angeordneten Schaltungsanordnung 10 erfolgt, schaltungsgemäss auf nur 3 Adern reduziert, über flexible Litzen 17, die einerseits von dem in die Deckelschale 2 eingegossenen Bausatz ausgehen und andererseits freibeweglich mit der gedruckten Leiterplatte 13 im Griffstück verlötet sind.

Darüber hinaus erfolgt die belastungsunabhängige Drehzahlstabilisierung für den Elektromotor 3 selbsttätig durch den in die eingebaute Elektronik einbezogenen integrierten Schaltkreis 18, der seine Regelgrösse von einem gesonderten Drehzahlfühler (Tachogenerator) 19 am Elektromotor 3 bezieht, wobei für den Zuleitungsanschluss dieser Teile 3, 19 innerhalb des Gehäuses 1, vier von aussen zugängliche Steckanschlusskontakte 20 vorgesehen sind.

Die Fertigung und Montage der erfindungsgemässen Schalt-, Steuer- und Regeleinrichtung betreffend, lässt sich die mit ihren beiden Potentiometern 11, 12 ausgerüstete Betätigungshandhabe 4 samt der an sie gebundenen Schalt- und Anschlusskontakteinrichtung 7, 8 einfach von Hand in die Hohlschale 1 des Gehäuses einsetzen. Daraufhin kann die vormontiert mit der in sie eingegossenen Steuer- und Regelanordnung 10, 18 versehene und dabei die entsprechenden Fest- sowie Steckanschlusskontakte 9, 20 tragende Deckelschale 2 des Gehäuses, in räumlicher Beziehung mit der Aufteilung und Anordnung der gegenüberliegenden Seite korrespondierend, genauso problemlos mit der Hohlschale 1 zusammengesetzt werden. Dabei verrasten diese beiden Gehäuseschalen 1, 2 (ggf. mittels Werkzeug wieder lösbar) miteinander, indem sich die an mehreren Stellen im Bereich der übergriffenen Deckelschalenumrandung vorgesehenen Keilansätze hinter entsprechend in der Hohlschalenwandung angeordneten Durchbrechungen elastisch verhaken.

Auf diese Weise entsteht ein kleines kompaktes Gerät, wie es die Figuren 3 und 4 der Zeichnung in ergänzenden Seitenansichten zeigen, das sich bevorzugt für den Einbau in das zumeist räumlich beengte Griffstück von Elektrowerkzeugen, aber genauso auch für die Unterbringung in anderen Elektrogeräten eignet, die in verschiedenen Funktionsbereichen kombiniert geschaltet, zusätzlich differenzierter gesteuert und ausserdem geregelt bzw. in ihrer Funktion oder in ihrem Verhalten stabilisiert werden sollen.

## Patentansprüche

1. Zweipoliger Druckschalter mit elektronischer Steuer- und Regeleinrichtung zum Einbau in von Hand benutzte Elektrogeräte für Haushalt, Gewerbe und Industrie, dessen druckknopfverriegelbare Betätigungshandhabe (4) den Ein- und Ausschaltvorgang bewirkt und gleichzeitig zur Bestimmung der Leistungsaufnahme des Elektrogeräts einer bewegungsabhängigen Veränderung eines Stellpotentiometers im Steuerstromkreis der elektronischen Schaltungsanordnung dient, wobei der Stellweg der Betätigungshandhabe (4) an derselben durch einen mechanisch wirksamen Anschlag geändert werden kann, dadurch gekennzeichnet, dass das Stellpotentiometer in ein als Miniatur-Schichtpotentiometer ausgebildetes Vorwahl-Potentiometer (11) zur Auswahl eines bestimmten Leistungsbereichs und in ein als Miniatur-Schichtpotentiometer ausgebildetes Steuer-Potentiometer (12) zur Aussteuerung des gewählten Bereichs unterteilt ist, die als solche in einem Hohlraum des nach aussen reichenden Griffstücks der Betätigungshandhabe (4) des Druckschalters (6-9) untergebracht und darin durch allseitige Umkapselung sowie Abdichtungsmassnahmen für ihre Stellglieder und Zuleitungen gegen den Zutritt von Staub, Fremdstoffen und Feuchtigkeit abgesichert sind.

2. Druckschalter nach Anspruch 1, dadurch gekennzeichnet, dass die beiden Potentiometer (11, 12) als Drehpotentiometer gleichachsig hintereinander mit Hilfe ihrer Anschlussfahnen auf einer in seitliche Führungsnuten an der Innenwandung des Griffstücks eingeschobenen gedruckten Leiterplatte (13) montiert sind.

3. Druckschalter nach Anspruch 2, dadurch gekennzeichnet, dass das Vorwahl-Potentiometer (11) mit seiner Stellachse das Griffstück der Betätigungshandhabe (4) seitlich in einer Lagerung durchdringt und auf der Aussenseite mit einem in die Kontur des Griffstücks einbezogenen Stellrad (14) versehen ist.

4. Druckschalter nach Anspruch 3, dadurch gekennzeichnet, dass die Stellachse des Vorwahl-Potentiometers (11) stirnseitig mit einer Schlitzung versehen ist und hierdurch zu Abgleichzwecken in Relation zu dem auf die Stellachse im Schiebesitz aufgesteckten sowie von seiten des Griffstücks her mit einer Rastvorkehrung versehenen Stellrad (14) mittels Werkzeug verdrehbar ist.

5. Druckschalter nach Anspruch 2, dadurch gekennzeichnet, dass das Steuer-Potentiometer (12) an seiner innerhalb des Hohlraums zusätzlich gelagerten Stellachse über einen radial ausladenden Nockenansatz verfügt, der in einen gegen die Kraft einer Druckfeder linear im Griffstück der Betätigungshandhabe (4) geführten und sich mit seinem freien Ende gegen einen im Gehäuse (1, 2) vorgesehenen Anschlag (16) abstützenden Stellschieber (15) eingreift.

6. Druckschalter nach einem der Ansprüche 1 bis 5, dadurch gekennzeichnet, dass die leitende Verbindung zwischen den beiden Potentiometern (11, 12) innerhalb der Betätigungshandhabe (4) und der elektronischen Schaltungsanordnung (10) im Gehäuse (1, 2) ausgehend von der gedruckten Leiterplatte (13) im Griffstück über flexible Anschlusslitzen (17) erfolgt.

7. Druckschalter nach einem der Ansprüche 1 bis 6, dadurch gekennzeichnet, dass die Anzeige des eingestellten Drehzahlbereichs mittels deutlicher Markierungen, beispielsweise farbiger Ziffern oder Buchstaben, an der Stirnrandung des Stellrades (14) des Vorwahl-Potentiometers (11) und/oder mit Hilfe einer elektronisch gesteuerten Digitalanzeige des jeweiligen Bereichs oder der jeweiligen Drehzahl des Antriebsmotors (3) am Gehäuse (1, 2) erfolgt.

8. Druckschalter nach Anspruch 1, dadurch gekennzeichnet, dass der Druckschalter an seiner Betätigungshandhabe (4) über zwei in das Gehäuse (1, 2) reichende Schaltschieber (6) verfügt, an deren Enden sich in Schlitzführungen mittig verschiebbar gelagerte sowie einseitig druckfederbelastete Überbrückungskontaktstükke (7) befinden.

9. Druckschalter nach Anspruch 8, dadurch gekennzeichnet, dass sich die Überbrückungskontaktstücke (7) mit ihrem druckfederbelasteten Arm permanent auf den im Gehäuse (1, 2) gehalterten Anschlusskontaktstücken (8) abstützen und mit ihrem freien Arm im Verlauf des Betätigungsvorgangs in leitende Berührung mit den Festkontaktstücken (9) an der elektronischen Schaltungsanordnung (10) gelangen, bevor der Stellschieber (15) für das Steuer-Potentiometer (12) auf den gehäuseseitigen Anschlag (16) trifft.

10. Druckschalter nach einem der Ansprüche 8 und 9, dadurch gekennzeichnet, dass für eine gleitende Kontaktgabe beim Schliessen wie beim Öffnen der Kontaktstrecken die Schlitzführungen innerhalb der Schaltschieber (6) aus der vertikalen Betätigungsrichtung schräg in die Öffnungsstellung der Überbrückungskontaktstücke (7) einlaufen.

11. Druckschalter nach einem der Ansprüche 8 bis 10, dadurch gekennzeichnet, dass der Druckschalter zur Verriegelung in seiner Endstellung und in der Wirkung auf einen seiner beiden Schaltschieber (6) mit einer von aussen gegen Federkraft zu betätigenden Feststellvorrichtung (5) versehen ist, die sich durch erneutes Bedienen der Betätigungshandhabe (4) wieder auslösen lässt.

12. Druckschalter nach einem der Ansprüche 1 bis 11, dadurch gekennzeichnet, dass in die erhöhte Umrandung der Deckelschale (2) des in sich längsgeteilten Kunststoffgehäuses die mit allen ihren Elementen auf einer gedruckten Leiterplatte aufgebaute elektronische Schaltungsanordnung (10, 18) eingesetzt und durch Vergiessen darin festgelegt ist.

13. Druckschalter nach einem der Ansprüche 1 bis 12, dadurch gekennzeichnet, dass sich die elektronische Schaltungsanordnung (10, 18) aus leitend miteinander verbundenen Bauelementen (Fig. 5) für die Steuerung und die Regelung eines Elektromotors (3) nach dem Phasenanschnittverfahren zusammensetzt, wobei die Regeleinheit zu einem integrierten Schaltkreis (18) zusammengefasst ist.

14. Druckschalter nach Anspruch 12, dadurch gekennzeichnet, dass die Hohlschale (1) des Gehäuses (1, 2) an ihrer Aussenseite die mit ihrem druckfederbelasteten Stellglied nach innen reichende Feststellvorrichtung (5) trägt und an der Innenseite über angeformte Führungsstege für die beiden Schaltschieber (6) der Betätigungshandhabe (4), über den Anschlag (16) für den Stellschieber (15) des Steuer-Potentiometers (12) sowie über korrespondierende Trennstege und über Taschen für die Aufnahme der von aussen zugänglichen Anschlusskontaktstücke (8) verfügt und an mehreren Stellen der Seitenwandung mit Vorkehrungen zur lösbaren Verrastung mit der Deckelschale (2) des Gehäuses (1, 2) versehen ist.

15. Druckschalter nach einem der Ansprüche 12 bis 14, dadurch gekennzeichnet, dass die auf der mit der Deckelschale (2) des Gehäuses (1, 2) vergossenen elektronischen Schaltungsanordnung (10, 18) angebrachten Steckanschlusskontakte (20) für die elektrische Verbindung der Einrichtung mit dem Elektromotor (3) des Geräts und dessa- Tachogenerator (19) durch aussenseitig entsprechend bezeichnete Einsteckdurchbrechungen innerhalb der Hohlschale (1) des Gehäuses (1, 2) zugänglich sind.

## Claims

1. Double-pole push switch with electronical control device for installation into hand-operated electrical apparatusses for household, trade and industry, the actuation device (4) of which, lockable by push button, brings about the on and off switching operation and which serves at the same time for the determination of power input of the electrical apparatus for an alteration, dependable on motion, of a rgulation potentiometer in the control circuit of the electronical circuit arrangement, where the regulating distance of the actuation device (4) can be changed on the very same by a mechanical limit stop, characterized in that the control potentiometer is subdivided into a preselecting potentiometer (11), designed as a miniature graphite potentiometer for the selection of a determined range of power and into a control potentiometer (12) designed as a miniature graphite potentiometer for the regulation of the selected range, which are located in a hollow space in the outside part of the handle of the actuation device (4) of the push switch (6-9) and in there they are protected by overall jacketing as well as insulating measures for their control elements and conductors against the access of dust, foreign particles and humidity.

2. Push switch according to claim 1, characterized in that both potentiometers (11, 12) are mounted as rotary potentiometers coaxially one after the other by means of their connecting lugs on to a printed circuit board (13) interposed into lateral guide grooves at the inwall of the handle.

3. Push switch according to claim 2, characterized in that the preselection potentiometer (11) penetrates with its regulator axis the handle of the actuation device (4) laterally in a bearing and being equipped on the outside with a set ring (14) integrated into the contour of the handle.

4. Push switch according to claim 3, characterized in that the regulator axis of the preselection potentiometer (11) has a slot on its front side and is therefore turnable by means of tools for adjustment purposes in relation to the set ring (14) slipped on the regulator axis in a slide fit as well as equipped with a click-stop device on side of the handle.

5. Push switch according to claim 2, characterized in that the control potentiometer (12) is provided with a radially outrigging cam attachment situated on the additionally placed regulator axis inside the hollow space, which mates into a regulating slide (15), led linearly against the tension of a pressure spring in the handle of the actuation device (4) and which supports itself with its free extremity against a limit stop provided in the housing (1, 2).

6. Push switch according to one of the claims 1 to 5, characterized in that the conducting connection between both potentiometers (11, 12) within the actuation device (4) and the electronical circuit arrangement (19) in the housing (1, 2) is effected in the handle via flexible cords (17), starting from the printed circuit board (13).

7. Push switch according to one of the claims 1 to 6, characterized in that the display of the selected speed range is realized by means of distinct marking, e.g. coloured figures or letters, on the front border of the set ring (14) of the preselection potentiometer (11) and/or by means of an electronically controlled digital display of the respective ranges or respective speed of the driving motor (3) at the housing (1, 2).

8. Push switch according to claim 1, characterized in that the push switch is provided at its actuation device (4) with two slide switches (6) reaching into the case (1, 2), at the end of these switches are situated by-pass contacts (7), located centrically moveable in slot guiding devices as well as being loaded at one side by pressure springs.

9. Push switch according to claim 8, characterized in that the by-pass contacts (7) rest permanently with their arm loaded by pressure springs on the connection contacts (8) fastened in the housing (1, 2) and, with their free arm, get in conductive contact with the fixed contacts (9) on the electronical ciruit arrangement (10) during the actuation operation, before the regulation slide (15) for the control potentiometer (12) comes to the limit stop (16) located on the side of the housing.

10. Push switch according to one of the claims 8 and 9, characterized in that for a sliding contact making upon closing as well as upon opening of the contact paths the slot guiding devices within the slide switches (6) come in diagonally from the vertical actuation direction into the opening position of the by-pass contacts (7).

11. Push switch according to one of the claims 8 to 10, characterized in that the push switch for locking in its limit position and in its impact on one of its both slide switches (6) is provided with a locking device (5) being operated from outside against spring tension, which can be released by repeated manipulation of the actuation device (4).

12. Push switch according to one of the claims 1 to 11, characterized in that the electronical circuit arrangement (10, 18), built up with all its elements on a printed circuit board, into the raised bordering of the cover shell (2) of the synthetic housing, being longitudinally splitted in itself, and located and fixed into it by sealing.

13. Push switch according to one of the claims 1 to 12, characterized in that the electronical circuit arrangement (10, 18) consists of components (fig. 5), being conductively connected with each other for the control and regulation of an electric motor according to the principle of phase contact, where the control unit is comprised in an integrated circuit (18).

14. Push switch according to claim 12, characterized in that the cup dish (1) of the housing (1, 2) carries on its outside a locking device (5) reaching inside with its control element being loaded by a pressure spring, and on its inner side is provided with moulded guide webs for both slide switches (6) of the actuation device (4), with the limit stop (16) for the regulation slide (15) of the control potentiometer (12) as well as corresponding separating webs and pockets for the installation of connection contacts (8) accessible from outside, and in that it is provided at several positions of its side bordering with devices for a removable locking with the cover shell (2) of the housing (1, 2).

15. Push switch according to one of the claims 12 to 14, characterized in that the connector plug contacts (29) for the electrical connection of the equipment with the electric motor (3) of the apparatus and its tachometer generator (19) being mounted on the electronical circuit arrangement (19, 18) which is sealed with the cover shell (2) of the housing (1, 2), are accessible by means of plug-in openings within the cup dish (1) of the housing (1, 2) being marked respectively on the outside.

## Revendications

1. Interrupteur à pression bipolaire avec dispositif de contrôle et de réglage électronique pour l'installation dans des appareils électriques à usage manuel destinés à l'utilisation dans le ménage, l'artisanat et l'industrie, dont le dispositif d'actionnement (4) à verrouillage par bouton-poussoir effectue la mise en circuit et hors circuit et sert en même temps, pour déterminer la puissance absorbée de l'appareil électrique, à la variation dépendant d'un mouvement d'un potentiomètre de réglage au circuit de commande de l'arrangement des circuits, la distance de réglage du dispositif d'actionnement étant variée par l'intermédiaire d'une butée mécanique, caractérisé en ce que le potentiomètre de réglage est divisé en un potentiomètre de préselection (11) réalisé en tant que micro-potentiomètre graphite qui sert à la sélection d'une gamme de puissance déterminée et en un potentiomètre de commande (12) réalisé en tant que micro-potentiomètre graphite qui sert au réglage de la gamme sélectionnée, ces potentiomètres étant disposés dans un espace vide de la poignée montrant vers l'extérieur du dispositif d'actionnement (4) de l'interrupteur à pression (6-9) et en ce que ces potentiomètres y sont protégés par un enrobage de tous les côtés et par des mesures d'étanchéification de leurs éléments de réglage et leurs lignes d'alimentation contre la pénétration de poussières, d'impuretés et d'humidité.

2. Interrupteur à pression selon la revendication 1, caractérisé en ce que les deux potentiomètres (11, 12) sont montés, en tant que potentiomètres variables, co-axialement l'un derrière l'autre à l'aide de leurs barettes sur une plaquette à circuit imprimé (13) enfichée dans des rainures de guidage latérales disposés à la paroi intérieure de la poignée.

3. Interrupteur à pression selon la revendication 1, caractérisé en ce que le potentiomètre de présélection (11) pénètre, latéralement dans un logement, la poignée du dispositif d'actionnement (4) avec son axe de réglage et en ce que le potentiomètre est équipé d'une molette de réglage (14) incorporée dans le profil de la poignée.

4. Interrupteur à pression selon la revendication 3, caractérisé en ce que l'axe de réglage du potentiomètre de présélection (11) est équipé d'une fente au côté frontal de telle sorte que ce potentiomètre puisse être tourné, à des fins de réglage, à l'aide d'un outil par rapport à la molette de réglage (14) fixée sur l'axe de réglage à ajustement appuyé et equipée d'un dispositif à encoches du côté de la poignée.

5. Interrupteur à pression selon la revendication 2, caractérisé en ce que le potentiomètre de commande (12) est équipé d'un bout de cames en saillie radiale à l'axe de réglage disposant d'un logement supplémentaire à l'intérieur de l'espace vide, ce bout de cames s'engrenant dans un tiroir de réglage (15) guidé linéairement au poignée du dispositif d'actionnement contre la tension d'un ressort à pression, ce tiroir de réglage s'appuyant, avec son extrémité libre, contre une butée (16) prévue à l'intérieur du boîtier (1, 2).

6. Interrupteur à pression selon une des revendications 1 à 5, caractérisé en ce que la connexion conductible entre les deux potentiomètres (11, 12) à l'intérieur du dispositif d'actionnement (4) et l'arrangement des circuits électroniques (10) au boîtier (1, 2) est réalisée par l'intermédiare de fils de raccordement flexibles partant de la plaquette à circuit imprimée (13) prévue dans la poignée.

7. Interrupteur à pression selon une des revendications 1 à 6, caractérisé en ce que l'affichage de la gamme de vitesse sélectionnée s'effectue au bord frontal de la molette de réglage (14) du potentiomètre de présélection (11) à l'aide de marquages distincts, p. ex. des chiffres ou des lettres en couleur, et/ou en ce que cet affichage s'effectue au boîtier (1, 2) à l'aide d'un affichage numérique de la gamme respective ou de la vitesse respective du moteur d'entrainement (3).

8. Interrupteur à pression selon la revendication 1, caractérisé en ce que l'interrupteur à pression dispose de deux commutateurs à coulisse (6) s'étendant dans le boîtier (1, 2), aux extrémités desquels se trouvent des contacts de pontage (7) disposés dans des guidages à fente, ces contacts étant positionnés axialement déplaceable et chargés d'un côté par des ressorts à pression.

9. Interrupteur à pression selon la revendication 8, caractérisé en ce que les contacts de pontage (7), avec leur bras chargé par des ressorts à pression, sont appuyés de façon permanente sur les contacts de raccordement (8) fixés au boîtier (1, 2) et en ce qu'ils entrent durant l'actionnement, avec leurs bras libre, en contact conductible avec les contacts fixes (9) à l'arrangement des circuits électroniques (10) avant que le tiroir de réglage (15) du potentiomètre de commande (12) vienne à la butée (16) du côté du boîtier.

10. Interrupteur à pression selon une des revendications 8 et 9, caractérisé en ce que les guidages à fente à l'intérieur des commutateurs à coulisse (6) entrent, de la direction d'actionnement verticale, diagonalement dans la position d'ouverture des contacts de pontage (7) pour une mise en contact coulissante lors de la fermeture et de l'ouverture des voies de contact.

11. Interrupteur à pression selon une des revendications 8 à 10, caractérisé en ce que l'interrupteur à pression est équipé d'un dispositif d'arrêt (5) à actionner de l'extérieur contre la tension d'un ressort pour le verrouiller dans sa position finale et ayant effet sur un des deux commutateurs à coulisse (6), ce dispositif d'arrêt pouvant être déverrouillé en actionnant à nouveau le dispositif d'actionnement (4).

12. Interrupteur à pression selon une des revendications 1 à 11, caracterisé en ce que l'arrangement des circuits électroniques (10, 18) monté avec tous ces éléments sur un plaquette à circuit imprimé est installé dans la bordure surmontée de la coque de couvercle du boîtier en plastique logitudinalement divisé et en ce que cet arrangement y est fixé par scellement.

13. Interrupteur à pression selon une des revendications 1 à 12, caractérisé en ce que l'arrangement des circuits électroniques (10, 18) se compose de composants interconnectés de façon conductible (fig. 5) pour le contrôle et le réglage d'un moteur électrique (3) selon le principe de commande de phases, l'unité de réglage étant réunie à un circuit intégré (18).

14. Interrupteur à pression selon la revendication 2, caractérisé en ce que la coque vide (1) du boîtier (1, 2) porte, à sa face extérieure, le dispositif d'arrêt s'étendant vers l'intérieur avec son organe finale chargé par ressorts à pression et en ce qu'elle dispose, à sa face intérieure, de barettes conductrices moulues pour les deux commutateurs à coulisse (6) du dispositif d'actionnement (4), de la butée (16) pour le tiroir de réglage (15) du potentiomètre de commande (12) ainsi que de barettes de séparation et de poches pour l'installation des contacts de raccordement (8) accessible de l'extérieur et en ce qu'elle dipose, à plusieurs endroits de la paroi latérale, de dispositifs servant au verrouillage amovible avec la coque de couvercle (2) du boîtier (1, 2).

15. Interrupteur à pression selon une des revendications 12 à 14, caractérisé en ce que les contacts à fiches (20) montés sur l'arrangement de circuits électroniques (10, 18) scellé avec la coque de couvercle (2) du boîtier (1, 2) sont accessibles par des ouvertures à emboîtement respectivement désignées à l'extérieur et se trouvant à l'intérieur de la coque vide (1) du boîtier (1, 2), les contacts étant prévus pour la connexion électrique de l'installation avec le moteur électrique et sa génératrice tachymétrique.
